# EUROPÄISCHE PATENTSCHRIFT

(11) **EP 0 567 674 B1**
(45) Veröffentlichungstag und Bekanntmachung des Hinweises auf die Patenterteilung: **23.02.1994**
(21) Anmeldenummer: 92107283.1
(22) Anmeldetag: 29.04.1992
(51) Int. Cl.: F28F 19/00, F28F 19/02

(54) **Wärmetauscher zum Kühlen von in einer Kohlevergasungsanlage erzeugtem Synthesegas**
Heat exchange for cooling synthesis gas produced in a coal gasification plant
Echangeur de chaleur pour le refroidissement du gaz de synthèse produit dans une installation de gazéification du charbon

(43) Veröffentlichungstag der Anmeldung: 03.11.1993
(73) Patentinhaber: Deutsche Babcock-Borsig Aktiengesellschaft, 13507 Berlin (DE)
(72) Erfinder: Fix, Michael, D-1000 Berlin 65 (DE); Nassauer, Konrad, D-1000 Berlin 28 (DE); Gadow, Rainer, Dr., D-8261 Aschau am Inn (DE)
(74) Vertreter: Müller, Jürgen, Dipl.-Ing.

(56) Entgegenhaltungen:
- EP-A- 0 277 070
- DE-A- 1 451 225
- DE-A- 1 601 947
- DE-A- 3 541 887
- FR-A- 1 222 655
- FR-A- 2 075 946
- FR-A- 2 571 839
- US-A- 3 707 186
- US-A- 3 903 964

## Beschreibung

Die Erfindung betrifft einen Wärmetauscher zum Kühlen von in einer Kohlevergasungsanlage erzeugtem Synthesegas mit den Merkmalen des Oberbegriffes des Patentanspruches 1.

Synthesegas, das durch Vergasung von Kohle entstanden ist, enthält Bestandteile, die wie Aschepartikel zu einer Erosion oder wie Schwefelverbindungen zu einer Hochtemperaturkorrosion an der Rohrplatte und in dem Rohreinlauf führen. Es ist bei Abhitzewärmetauschern für Gase aus der Ammoniaksynthese bekannt (Chem.-Ing.-Tech. 56 (1984), Seiten 356 bis 358), die gaseintrittsseitige Rohrplatte durch eine Abdeckung mit einer keramischen Stampfmasse zu schützen und durch die Stampfmasse bis in den Rohreinlauf Einlaufröhrchen zu führen.

Der Erfindung liegt die Aufgabe zugrunde, den gattunsgemäßen Wärmetauscher durch Maßnahmen, die auf das zu kühlende, aus einer Kohlevergasungsanlage stammende Synthesegas abgestimmt sind, auf der Gaseintrittsseite wirksam gegen Hochtemperaturkorrosion und Erosion zu schützen.

Diese Aufgabe wird bei einem gattungsgemäßen Wärmetauscher erfindungsgemäß durch die kennzeichnenden Merkmale des Patentanspruches 1 gelöst. Vorteilhafte Ausgestaltungen der Erfindung sind Gegenstand der abhängigen Ansprüche.

Die verwendeten Tüllen lassen sich aus einem keramischen Werkstoff fertigen, der sich durch eine hohe Temperaturwechselbeständigkeit und eine hohe Erosionsfestigkeit auszeichnet. Die Tüllen dienen als konisch verlängerter Rohreinlauf und bilden im eingebauten Zustand einen geschlossenen Verband, der die gesamte Rohrplatte einschließlich des Rohreinlaufes der Wärmetauscherrohre abdeckt und somit schützt. Die besondere konische Einlaufform der Tüllen vermeidet ein Anbacken der in dem Synthesegas enthaltenen Feststoffpartikel, das über eine Brückenbildung zu einem Verstopfen des Rohreinlaufes führen würde. Bedingt durch die konische Einlaufform der erfindungsgemäßen Tülle, wird ein stetiger Geschwindigkeitszuwachs erzielt, wodurch mögliche Ablagerungen durch die Beschleunigung des Synthesegases und der im Synthesegas enthaltenen Feststoffpartikel entfernt werden. Die zweilagige Beschichtung an der Rohrplatte, der Rohreinschweißung und im Rohreinlauf verleiht diesen Teilen eine hohe Beständigkeit gegenüber Hochtemperaturkorrosion und Erosion. Dieser Schutz wird wirksam, wenn eine Tülle zerstört wird.

Ein Ausführungsbeispiel der Erfindung ist in der Zeichnung dargestellt und wird im folgenden näher erläutert. Es zeigen:
- Fig. 1: den Längsschnitt durch einen Wärmetauscher,
- Fig. 2: die Draufsicht auf einen Teil der gaseintrittsseitigen Rohrplatte,
- Fig. 3: die Einzelheit Z nach Fig. 1 und
- Fig. 4: eine einzelne Tülle in perspektivischer Darstellung.

Der Wärmetauscher weist ein Bündel von Wärmetauscherrohren 1 auf, von denen zwei gezeigt sind. Die Wärmetauscherrohre 1 sind an beiden Enden jeweils in einer Rohrplatte 2, 3 gehalten. Die Rohrplatten 2, 3 sind in einem Mantel 4 befestigt, der die Wärmetauscherrohre 1 umschließt. Innerhalb des Mantels 4 schließt sich an die in der Zeichnung obere Rohrplatte 2 eine Gaseintrittskammer 5 und an die untere Rohrplatte 3 eine Gasaustrittskammer 6 an. Die Gaseintrittskammer 5 ist über eine nicht gezeigte Rohrleitung mit einem ebenfalls nicht gezeigten Reaktor verbunden, in dem Kohle vergast wird. Das durch die Vergasung erzeugte Synthesegas tritt in die Gaseintrittskammer 5 ein, durchströmt unter Wärmeabgabe die Wärmetauscherrohre 1 und tritt gekühlt aus der Gasaustrittskammer 6 aus.

Der Mantel 4 des Wärmetauschers ist mit einem Eintrittsstutzen 7 und einem Austrittsstutzen 8 versehen. Durch den Eintrittsstutzen 7 wird in den Innenraum des Mantels 4 als Kühlmittel Wasser eingespeist, das durch den Wärmetausch mit dem heißen, die Wärmetauscherrohre 1 durchströmenden Synthesegas verdampft und als Wasserdampfgemisch durch den Austrittsstutzen 8 abgeführt wird. Das Wasserdampfgemisch wird der Dampftrommel eines nicht gezeigten Dampferzeugungssystems zugeführt.

Die Wärmetauscherrohre 1 sind als Verbundrohre ausgebildet und enthalten ein austenitisches Innenrohr 9, um einer Hochtemperaturkorrosion der Wärmetauscherrohre 1 durch das heiße Synthesegas entgegenzuwirken. Das Innenrohr 9 ist von einem Außenrohr 10 eng umschlossen, das über eine Rohreinschweißung 11 in der Rohrplatte 2 befestigt ist.

Die gaseintrittsseitige Rohrplatte 2 ist zum Schutz gegen Hochtemperaturkorrosion und Erosion auf der der Gaseintrittskammer 5 zugewandten Seite mit einer keramischen Schicht versehen, die aus einzelnen keramischen Tüllen 12 besteht. Die Tülle 12 weist im oberen Teil eine quaderförmige Außenkontur 13 auf, die sich nach unten verjüngt und in einem Rohrabschnitt 14 endet. Jede Tülle 12 weist eine Öffnung 15 auf, die von der quaderförmigen Außenkontur 13 ausgeht, sich konisch verengt und in den Innenquerschnitt des Rohrabschnittes 14 übergeht. Der Außendurchmesser des Rohrabschnittes 14 der Tülle 12 ist etwas geringer als der Innendurchmesser des Wärmetauscherrohres 1, so daß der Rohrabschnitt 14 in den Einlauf des Wärmetauscherrohres 1 eingesetzt werden kann. Der Rohrabschnitt 14 ragt soweit in den Einlauf eines Wärmetauscherrohres 1 hinein, daß die Unterkante des Rohrabschnittes 14 das Innenrohr 9 übergreift.

Die Tüllen 12 sind so auf die Rohrplatte 2 gelegt, daß jeweils der Rohrabschnitt 14 einer Tülle 12 in eines der Wärmetauscherrohre 1 eingesetzt ist und daß die Außenkontur 13 benachbarter Tüllen 12 in einem Abstand oberhalb der Rohrplatte 2 aneinanderstoßen. Auf diese Weise wird ein geschlossener Verband gebildet, der auf der Gaseintrittsseite die gesamte Rohrplatte 2 bedeckt und schützt.

An jeder Ecke der quaderförmigen Außenkontur 13 ist die Tülle 12 mit einer sich über einen Viertelkreisbogen erstreckenden Randausnehmung 16 versehen. Durch die Randausnehmungen 16 der aneinanderstoßenden Tüllen 12 ist ein Bolzen 17 geführt, der auf der Rohrplatte 2 befestigt ist. Über eine auf den Bolzen 17 geschraubte Mutter 18 werden die Tüllen 12 auf der Rohrplatte 2 fixiert.

Die Rohrplatte 2 und die Rohreinschweißung 11 der Wärmetauscherrohre 1 sind mit einer zweilagigen Beschichtung 20 versehen. Die erste Lage, die auf den metallischen Werkstoff der Rohrplatte 2 aufgebracht wird, ist eine atmosphärisch plasmagespritzte metallische Auflageschicht, die als Oxidations- und Hochtemperaturkorrosionsschutz des Grundwerkstoffes sowie als Haftvermittler für die zweite Lage dient. Die zweite Lage ist eine atmosphärisch plasmagespritzte Keramikschicht, welche hochtemperatur- und erosionsbeständig ist. Die Beschichtung 20 wird ebenfalls in den Rohreinläufen der Wärmetauscherrohre 1 aufgebracht, um der erhöhten Erosionsgefahr und der Wärmeeinbringung entgegenzuwirken, die durch eine Wirbelbildung in dem turbulenten Bereich der Rohreinlaufstrecke, insbesondere am Ende der Tülle 12, hervorgerufen wird.

## Patentansprüche

1. Wärmetauscher zum Kühlen von in einer Kohlevergasungsanlage erzeugtem Synthesegas, bestehend aus Wärmetauscherrohren (1), die von dem zu kühlenden Synthesegas durchströmt, in zwei Rohrplatten (2, 3) gehalten, und von einem Mantel (4) umgeben sind, wobei die gaseintrittsseitige Rohrplatte (2) mit einer keramischen Schicht bedeckt ist, dadurch gekennzeichnet, daß die Schicht aus einzelnen nebeneinander angeordneten Tüllen (12) besteht, die im oberen Teil quaderförmige, aneinanderstoßende Außenkanten und im unteren Teil eine Öffnung (15) aufweisen, die von der quaderförmigen Außenkontur (13) ausgeht und sich konisch in einen Rohranschnitt (14) verengt, der in die Wärmetauscherrohre (1) hineinragt, daß in den Ecken der quaderförmigen Außenkontur (13) der Tüllen (12) Randausnehmungen (16) gebildet sind und daß durch die Randausnehmungen (16) aneinanderstoßender Tüllen (12) ein Bolzen (17) geführt ist, der an der Rohrplatte (2) befestigt ist.

2. Wärmetauscher nach Anspruch 1, dadurch gekennzeichnet, daß die aneinanderstoßenden Kanten der Tülle (12) in einem Abstand von der Rohrplatte (2) angeordnet sind und daß der freie Raum zwischen der Unterseite der Tülle (12) und der Rohrplatte (2) mit Keramikmatten (19) ausgefüllt ist.

3. Wärmetauscher nach Anspruch 1 oder 2, dadurch gekennzeichnet, daß die Rohrplatte (2) und der Rohreinlauf der Wärmetauscherrohre (1) auf der den Tüllen (12) zugewandten Seite mit einer zweilagigen, metallischen und keramischen Beschichtung (20) beschichtet ist.

4. Wärmetauscher nach Anspruch 3, dadurch gekennzeichnet, daß die zweilagige Beschichtung (20) in dem Rohreinlauf bis über das Ende des Rohrabschnittes (14) der in das Wärmetauscherrohr (1) eingesetzten Tülle (12) hinausreicht.

5. Wärmetauscher nach einem der Ansprüche 1 bis 4, dadurch gekennzeichnet, daß die Wärmetauscherrohre (1) als Verbundrohre ausgebildet sind und jeweils aus einem gegen Hochtemperaturkorrosion beständigen Innenrohr (9) bestehen, das eng von einem Außenrohr (10) umgeben ist.

## Claims

1. Heat exchanger, for the cooling of synthesis gas produced in a coal gasification plant, consisting of heat exchanger tubes (1), which are flowed through by the synthesis gas to be cooled, are retained in two tube plates (2, 3) and which are surrounded by a jacket (4), wherein the tube plate (2) at the gas entry side is covered by a ceramic layer, characterised thereby, that the layer consists of individual nozzles (12), which are arranged one beside the other and display parallelepipedonal mutually abutting outer edges in the upper part and an opening (15) in the lower part, which opening starts out from the parallelepipedonal external outline (13) and narrows conically into a tubular portion (14), which projects into the heat exchanger tubes (1), that edge recesses (16) are formed in the corners of the parallelepipedonal external outline (13) of the nozzles (12) and that a bolt (17), which is fastened at the tube plate (2), is led through the edge recesses (16) of mutually abutting nozzles (12).

2. Heat exchanger according to claim 1, characterised thereby, that the mutually abutting edges of the nozzle (12) are arranged at a spacing from the tube plate (2) and that the free space between the underside of the nozzle (12) and the tube plate (2) is filled out by ceramic mats (19).

3. Heat exchanger according to claim 1 or 2, characterised thereby, that the tube plate (2) and the tube inlet of the heat exchanger tubes (1) is coated on the side facing the nozzles (12) with a two-layer metallic and ceramic coating (20).

4. Heat exchanger according to claim 3, characterised thereby, that the two-layer coating (20) in the tube inlet reaches beyond the end of the tubular portion (14) of the nozzle (12) inserted into the heat exchanger tube (1).

5. Heat exchanger according to one of the claims 1 to 4, characterised thereby, that the heat exchanger tubes (1) are constructed as compound tubes and each consist of an inner tube (9), which is resistant to high-temperature corrosion and closely surrounded by an outer tube (10).

## Revendications

1. Échangeur de chaleur pour le refroidissement de gaz de synthèse produits dans une installation de gazéification du charbon, composé de tubes échangeurs de chaleur (1), traversés par le flux des gaz de synthèse à refroidir, fixés dans deux plaques tubulaires (2, 3) et entourés par une enveloppe (4), la plaque tubulaire (2) situé côté entrée des gaz étant recouverte d'une couche céramique, caractérisée en ce que la couche est composée de douilles (12) disposées les unes à coté des autres, présentant dans la partie supérieure des arêtes extérieures parallélipipédiques se rejoignant les unes les autres et, dans la partie inférieure, une ouverture (15), partant du contour extérieur (13) parallélipipédique, et allant en se rétrécissant de façon conique, pour donner une section tubulaire (14) pénétrant dans les tubes échangeurs de chaleur (1), en ce qu'aux angles du contour extérieur parallélépipédique (13) des douilles (13) sont formés des évidements marginaux (16), et en ce qu'à travers les douilles (12) se rejoignant les unes les autres est guidé un boulon (17), fixé sur la plaque tubulaire.

2. Échangeur de chaleur selon la revendication 1, caractérisé en ce que les arêtes des douilles (12) se rejoignant les unes les autres sont disposées à une distance donnée de la plaque tubulaire (2), et en ce que l'espace libre entre la face inférieure de la douille (12) et la plaque tubulaire (2) est rempli d'un matelas en céramique (19).

3. Échangeur de chaleur selon la revendication 1 ou 2, caractérisé en ce que la plaque tubulaire (2) et l'entrée des tubes échangeurs de chaleur (1) sont recouvertes, du côté tourné vers les douilles (12) d'un revêtement (20) bi-couche, métallique et céramique.

4. Échangeur de chaleur selon la revendication 3, caracterisé en ce que le revêtement bi-couche (20) pénètre dans l'entrée de tube, jusqu'à l'extrémité du tronçon tubulaire (14) de la douille (12) insérée dans le tube échangeur de chaleur (1).

5. Échangeur de chaleur selon l'une des revendications 1 à 4, caractérisé en ce que les tubes échangeurs de chaleur (1) sont réalisés sous forme de tubes composites et composés chacun d'un tube intérieur (9) résistant à la corrosion aux hautes températures, entouré étroitement par un tube extérieur (10).
